# EUROPÄISCHE PATENTSCHRIFT

(11) **EP 0 648 901 B1**
(45) Veröffentlichungstag und Bekanntmachung des Hinweises auf die Patenterteilung: **09.04.2003**
(21) Anmeldenummer: 94111547.9
(22) Anmeldetag: 25.07.1994
(51) Int. Cl.: E03F 3/04

(54) **Verfahren und Vorrichtung zum Anschliessen von Strassenabläufen an einen Regen- oder Abwasserkanal**
Method and device for connecting road gullies with a rainwater channel or a sewer
Méthode et dispositif pour raccorder des bouches d'égout à un canal d'évacuation des eaux de pluie ou des eaux usées

(30) Priorität: 28.07.1993 DE 4325272
(43) Veröffentlichungstag der Anmeldung: 19.04.1995
(73) Patentinhaber: Schwarz, Wolfgang, D-23843 Bad Oldesloe (DE)
(72) Erfinder: Schwarz, Wolfgang, D-23843 Bad Oldesloe (DE)
(74) Vertreter: Heldt, Gert, Dr. Dipl.-Ing.

(56) Entgegenhaltungen:
- CA-A- 1 265 692
- FR-A- 2 555 284
- GB-A- 2 283 796
- US-A- 3 160 425
- US-A- 4 905 939
- DEUTSCHE BAUZEITSCHRIFT - DBZ, Bd.19, Nr.3, März 1971, GUTERSLOH DE Seiten 445 - 468 WILFRIED MUTH 'Grundstücksentwässerungsanlagen'

## Beschreibung

Die Erfindung betrifft ein Verfahren zum Anschließen von Straßenabläufen oder dergleichen an einen tiefer gelegenen Regen- oder Abwasserkanal, wobei zwischen der Austrittsöffnung des Straßenablaufs oder dergleichen und einer Eintrittsöffnung des Regen- oder Abwasserkanals bzw. eines mit dem Regen- oder Abwasserkanal verbundenen Kontrollschachtes mindestens ein biegsames Schlauchstück verlegt wird.

Darüberhinaus betrifft die Erfindung eine Vorrichtung zum Ablauf von Regen oder Abwasser mit einem mit einer Austrittsöffnung versehenen Straßenablauf oder dergleichen, einem mit einer Eintrittsöffnung versehenen tiefer gelegenen Regen- oder Abwasserkanal bzw. einem mit dem Regen- oder Abwasserkanal verbundenen Kontrollschacht und einer zwischen der Austrittsöffnung und der Eintrittsöffnung verlegten Abwasserleitung, wobei die Abwasserleitung mindestens ein biegsames Schlauchstück umfaßt.

Insbesondere im Zuge von Sanierungsarbeiten oder bei einer Verbreiterung bereits bestehender Straßen müssen die Abwasserleitungen, die von den in Bordsteinnähe angeordneten Straßenabläufen zu einem in der Regel mehrere Meter unter dem Straßenniveau verlaufenden Regen- oder Abwasserkanal führen, mindestens teilweise neu verlegt werden, um sie an die neuen Gegebenheiten anzupassen. Dabei werden häufig noch Steingut-Rohre eingesetzt, die bereits seit Jahrzehnten als Abwasserrohre Verwendung finden. Weiter werden seit einiger Zeit auch PVC-Rohre eingesetzt, insbesondere dann, wenn die Abwasserleitungen über größere Strecken und im wesentlichen geradlinig verlaufen. Häufig ist dies jedoch gerade bei Sanierungsmaßnahmen nicht der Fall, da eine Vielzahl von unter der Straße in unterschiedlichen Tiefen und Richtungen verlegten Strom- und Telefonkabeln, Frischwasser, Gas- und Fernwärmeleitungen, sowie zu den umliegenden Haushaltungen führende Abwasserrohre einen mehrmaligen Richtungswechsel der neu zu verlegenden Abwasserleitungen erforderlich machen. Dies hat zur Folge, daß die Abwasserleitungen aus einer Vielzahl von Teilstücken zusammengesetzt werden müssen, wobei die in Normlängen angelieferten Teilstücke teilweise noch verkürzt werden müssen, um die Abwasserleitungen ohne ein Verkanten der Teilstücke vom Straßenablauf zum Regen- oder Abwasserkanal bzw. zu einem im Verlauf des Regen- oder Abwasserkanals angeordneten Kontrollschacht zu führen. Das Verlegen derartiger Abwasserleitungen aus glasierten Steinzeug-Rohren oder aus PVC-Rohren erfordert daher insbesondere bei Sanierungsarbeiten einen verhältnismäßig hohen Arbeitsaufwand und ist dementsprechend teuer.

Weitere Nachteile von aus mehreren Teilstücken zusammengesetzten Abwasserleitungen liegen insbesondere bei glasieren Steinzeug-Rohren in deren Bruchanfälligkeit bei auftretenden Setzungen, sowie in ihrer Anfälligkeit gegen Zerstörungen durch Wurzelwerk, welches auf der Suche nach Wasser im Bereich der Muffenverbindungen zwischen die einzelnen Teilstücke eindringen und in diesem Bereich zu Verstopfungen der Abwasserleitungen und in gravierenden Fällen zu einem Auseinanderdrücken der Teilstücke führen kann.

Aus der kanadischen Patentschrift CA-A-1 265 692 ist bekannt Straßenabläufen mittels Abwasserleitungen an einen Regen- oder Abwasserkanal anzuschließen. Ein Hinweis auf eine flexible Verlegung von den Abwasserleitungen erfolgt demgegenüber nicht.

Darüberhinaus ist aus der US-A-3 160 425 bekannt geworden, in eine starre Rohrleitung einen biegsamen Schlauch einzuziehen, dessen Außenquerschnitt möglichst genau dem Innenquerschnitt der starren Rohrleitung entspricht. Dieser flexible Schlauch wird von einem Ende zum anderen durch die Rohrleitung hindurch gezogen. Der Schlauch ragt an seinen beiden Enden aus den jeweils benachbarten Enden der Rohrleitung heraus und ist in den jeweiligen Enden der Rohrleitung durch einen Expansionsring festgeklemmt.

Mit dieser Zusammenstellung des Schlauches und der Rohrleitung soll erreicht werden, daß aus einem Haus stammendes Abwasser durch das Innere des Schlauches in einen Sammler abfließt. Auf diese Weise gelangt das abfließende Wasser nicht an die Innenwandung der Rohrleitung und damit auch nicht in den Bereich einer zwei Rohrleitungsstücke an einander koppelnden Verbindung. Damit soll erreicht werden, daß eine absolut dichte Verbindung zustandekommt, aus der keine Feuchtigkeit in das benachbarte Erdreich eindringen kann.

Im Hinblick auf die Verwendung eines starren Rohres ist eine flexible Verlegung der Rohrleitung vollkommen ausgeschlossen. Vielmehr muß die starre Rohrleitung mit Hilfe von verschiedenen Krümmern und gegebenenfalls im Erdreich vorhandene Hindernisse herumgeführt werden.

Schließlich ist aus der GB-A-2 283 796 ein starres Einbauwerk, beispielsweise ein Drainagetopf bekannt geworden, der hinsichtlich seiner starren Bauweise mit einem das Wasser von einer Straßenoberfläche aufnehmenden Wassereinlauf vergleichbar ist. Er besitzt an seinem Auslauf einen Krümmer, der zur Ableitung des Wasser eine Vielzahl von miteinander verbundenen gegeneinander abgedichteten zylindrischen Rohrteilen aufweist, die gegeneinander verschieblich angeordnet sind, und zwar sowohl hinsichtlich geradliniger Bewegungen als auch solcher, die auf einem Bogen stattfinden. Ein Hinweis auf eine Verwendung eines langen Verbindungsschlauches erfolgt nicht.

Ausgehend hiervon liegt der Erfindung die Aufgabe zugrunde, ein Verfahren und eine Vorrichtung der eingangs genannten Art zu entwickeln, die eine größere Flexibilität gewährleisten und bei denen die oben genannten Nachteile vermieden werden.

Diese Aufgabe wird bezüglich des Verfahrens erfindungsgemäß dadurch gelöst, daß das Schlauchstück im Erdreich auf einer Auflage aus Schotter, Sand oder dergleichen verlegt oder in ein Bett aus einem durch Abbinden oder Erkalten erhärtenden Material eingebettet wird und das biegsame Schlauchstück in Form von Meterware zusammengerollt oder auf Trommeln geliefert ist und erst an der Baustelle in den zuvor durch Ausmessen ermittelten Längen abgetrennt wird.

Bezüglich der Vorrichtung wird die Aufgabe dadurch gelöst, daß das Schlauchstück im Erdreich auf eine Auflage aus Schotter, Sand oder dergleichen verlegt oder in ein Bett aus einem durch Abbinden oder Erkalten erhärtenden Material gebettet ist, und das biegsame Schlauchstück aus einem mit mindestens einem mit einer Gewebeeinlage versehenen Material besteht.

Durch die Verwendung von biegsamen Schlauchstücken kann die Abwasserleitung schnell und einfach um Hindernisse herumverlegt werden und mindestens im Bereich des Schlauchstückes Verbindungsstellen und die mit diesen verbundenen Nachteile vermieden werden. Zwischen der Austrittsöffnung des Straßenablaufs und der Eintrittsöffnung des Regen- oder Abwasserkanals bzw. des Kontrollschachtes wird die Abwasserleitung unabhängig von einer vorgegebenen Leitungsführung mit einem einzigen ununterbrochenen Schlauchstück verlegt, das sich zwischen dem Straßenablauf und dem Regen- oder Abwasserkanal erstreckt. Da der Schlauch flexibel und durch eine Gewebeeinlage armiert ist, kann er im rauhen Betrieb einer Baugrube auch unter Anwendung vergleichsweise großer Kräfte so verlegt werden, wie es aufgrund der jeweils vorherrschenden örtlichen Verhältnisse am besten möglich ist. Durch die Verlegung des Schlauches auf einer Auflage aus Schotter, Sand oder dergleichen oder in einem Bett aus einem durch Abbinden oder Erkalten erhärtenden Material wird erreicht, daß der Schlauch überall auf einer festen Auflage aufliegt, so daß ein partielles Einsinken an einzelnen Stellen verhindert wird.

Um zu verhindern, daß aufgrund von Meßfehlern bei der Längenmessung ein zu kurzes Schlauchstück abgetrennt wird, welches später u. U. nicht mehr verwendbar ist, sieht eine weitere vorteilhafte Ausgestaltung der Erfindung vor, daß ein Schlauchstück abgetrennt wird, dessen Länge etwas größer als die gemessenen Entfernung ist. Beim Verlegen des Schlauchstücks wird dann dort, wo es die Abmessungen der Baugrube zulassen und wo das Gefälle dadurch nicht unzulässig verringert wird, der Krümmungsradius eines Bogens in der Schlauchleitung etwas vergrößert oder der Schlauch auf einer geraden Gefällestrecke mit einer oder zwei Krümmungen verlegt, so daß diese Längendifferenz ohne weiteres ausgeglichen werden kann. Die durch die etwas größere Länge des Schlauchstücks bewirkte Verringerung des Gefälles bei gegebener Höhendifferenz zwischen der Austrittsöffnung des Straßenablaufs und der Eintrittsöffnung des Regen- oder Abwasserkanals ist zumindest bei größeren Entfernungen oder Höhendifferenzen zumeist vernachlässigbar.

Eine weitere vorteilhafte Ausgestaltung der Erfindung sieht vor, daß das Schlauchstück einseitig an seinem unteren Ende mit einem in den Regen- oder Abwasserkanal bzw. in den Kontrollschacht mündenden Anschlußstutzen verbunden und vor dort aus so zur Austrittsöffnung des Straßenablaufs geführt wird, so daß das Schlauchstück an jeder Stelle ein vorgebenes Mindestgefälle aufweist.

Eine feste Unterlage erhält der Schlauch durch seine Auflage aus Schotter oder Sand oder in einen aushärtenden Material, vorzugsweise aus Beton, wobei die Auflage bzw. das Bett für das Schlauchstück vor dem Verlegen mit entsprechendem Gefälle vorbereitet wird.

Zwar wird zweckmäßigerweise in jedem Fall ein Schlauch verwendet, der sich nicht leicht knicken oder zusammendrücken läßt, jedoch kann der Gefahr einer Querschnittsverengung weiter dadurch vorgebeugt werden, daß das Schlauchstück beim Verlegen abgedeckt oder mit Beton ummantelt wird. Dies kann vorteilhafterweise entweder dadurch erfolgen, daß nach dem Verlegen soviel Beton auf das Schlauchstück geschüttet wird, daß dieser zumindest den größten Teil der Gewichtskraft der darüberliegenden Erdschichten aufnimmt. Alternativ dazu kann um das Schlauchstück herum eine geschlossene Umhüllung aus einem dünnen flexiblen Material, beispielsweise aus Sackleinwand oder aus einer stabilen Kunststoffolie, angebracht werden, deren Innenquerschnitt größer als der Außenquerschnitt des Schlauchstücks ist, so daß am oberen Ende ein zwischen das Schlauchstück und die Umhüllung eingefüllter Beton den Zwischenraum zwischen der Umfangsfläche des Schlauchstücks und der Umhüllung ausfüllt und nach dem Aushärten einen Betonmantel bildet. Durch das Einbetten des Schlauchstücks in Beton wird eine Abwasserleitung hergestellt, die eine vergleichbare Druckfestigkeit wie herkömmliche Abwasserleitungen aus glasiertem Steinzeug aufweist, die jedoch im Unterschied zu diesen keine Verbindungsstellen aufweist und außerdem bei einem beispielsweise durch Senkungen verursachten Bruch nicht zu einem Austreten von Regenwasser im Untergrund führt, da die Bruchstelle durch den im Inneren des Betonmantels angeordneten Schlauch überbrückt und abgedichtet wird.

Zweckmäßig wird das Schlauchstück nach dem Verlegen mit einem an der Austrittsöffnung des Straßenablaufs angeordneten Anschlußstutzen verbunden. Die Verbindung zwischen Schlauchstück und Anschlußstutzen kann dabei sowohl am Straßenablauf als auch am Regen- oder Abwasserkanal bzw. am Kontrollschacht dadurch erfolgen, daß das Ende des Schlauchstücks über den nach außen über eine Wand des Straßenablaufs bzw. Abwasserkanals überstehenden Anschlußstutzen geschoben und beispielsweise mit einer Schlauchschelle auf dem Anschlußstutzen befestigt wird. Eine derartige, verhältnismäßig wenig arbeitsaufwendige und preiswerte Lösung bietet sich vor allem zum Befestigen des Schlauchstücks an einem Anschlußstutzen des Straßenablaufs an, da bei dieser Lösung in Fließrichtung keine Querschnittsverengung auftritt. Um Querschnittsverengungen auch im Bereich der Eintrittsöffnung des Regen- oder Abwasserkanals bzw. des Kontrollschachtes zu vermeiden, kann das Schlauchstück mit seinem unteren Ende in einen Anschlußflansch oder ein Kupplungselement eingeführt werden, das anschließend mit einem entsprechenden Flansch oder Kupplungselement am Regen- oder Abwasserkanal bzw. am Kontrollschacht vorzugsweise lösbar verbunden wird. Zum Zwecke der Verbindung und Abdichtung kann dabei ein ringförmiger Zwischenraum zwischen der Außenseite des Schlauchstücks und einer Innenwand des Anschlußstutzen vorzugsweise mit einer erhärtenden bituminösen Dichtungsmasse verfüllt werden. Durch eine sowohl das Schlauchstück als auch einen Anschlußstutzen oder ein Paßstück umfassende Manschette lassen sich Querschnittsverengungen ebenfalls vermeiden.

Während insbesondere bei Neuverlegungen sowie bei umfangreicheren Sanierungsarbeiten vorzugsweise die gesamte Distanz zwischen der Austrittsöffnung des Straßenablaufs und der Eintrittsöffnung des Regen- oder Abwasserkanals durch ein flexibles Schlauchstück überbrückt wird, kann es bei kleineren Sanierungsarbeiten, bei denen beispielsweise nur die Straßenabläufe versetzt werden, zweckmäßiger sein, das vom Straßenablauf abgewandte untere Ende des Schlauchstücks in eine bestehende Rohrleitung einzuführen und die Öffnung der Rohrleitung gegenüber dem Schlauchstück abzudichten. Insbesondere dann, wenn die bestehende Rohrleitung im wesentlichen geradlinig verläuft und einen ausreichend großen Leitungsdurchmesser aufweist, kann es vorteilhaft sein, das untere Ende des Schlauchstücks im Inneren der Rohrleitung bis in die Nähe von deren Einmündung in den Regen- oder Abwasserkanal bzw. in den Kontrollschacht zu schieben und damit die Rohrleitung gleichzeitig zu sanieren. Bei abknickenden Rohrleitungen, die ein Hindurchschieben des Schlauchstücks nicht zulassen, sowie bei Rohren mit kleinem Innendurchmesser (wegen der weiteren Reduzierung des Querschnittes) ist es hingegen zweckmäßiger, das untere Ende des Schlauchstücks nur so weit in die Rohrleitung einzuführen, daß eine Abdichtung möglich ist.

Im folgenden wird die Erfindung anhand mehrerer in der Zeichnung in schematischer Weise dargestellter Ausführungsbeispiele näher erläutert. Es zeigen:
- Fig. 1:: Einen Querschnitt durch eine Straße mit einem Regenwasserkanal und einem mit diesem über eine einstückig verlegte Abwasserleitung verbundenen Straßenablauf,
- Fig. 2:: Einen Querschnitt durch eine Baugrube in einer Straße mit einem Regenwasserkanal und einem Straßenablauf,
- Fig. 3:: Einen Querschnitt durch eine Baugrube in einer Straße mit einem Regenwasserkanal, einem Kontrollschacht und einem Straßenablauf,
- Fig. 4:: Einen Querschnitt durch ein in einem Betonbett verlegtes Schlauchstück,
- Fig. 5:: Einen Querschnitt durch ein Schlauchstück mit einer mit Beton gefüllten Umhüllung,
- Fig. 6:: Einen Längsschnitt durch einen Anschlußstutzen im Bereich des Straßenablaufs und
- Fig. 7:: Einen Längsschnitt durch einen Anschlußstutzen im Bereich des Regen- oder Abwasserkanals.

Die in der Zeichnung dargestellten Vorrichtungen zum Ableiten des auf eine Straßenfläche (2) auftreffenden Regenwassers bestehen im wesentlichen aus entlang der Bordsteine (4) in regelmäßigen Abständen angeordneten Straßenabläufen (6), die jeweils über eine Abwasserleitung (8) mit einem in größerer Tiefe unter der Straße geführten Regenwasserkanal (10) bzw. mit einem von mehreren, in größeren Abständen entlang des Regenwasserkanals (10) angeordneten Kontrollschächten (12) verbunden sind.

Die Abwasserleitung (8) weist jeweils ein einstückig ausgebildetes, biegsames Schlauchstück (14) auf, dessen oberes Ende (16) mit einer Austrittsöffnung (18) eines Straßenablaufs (6) verbunden ist. Das untere Ende (20) des Schlauchstücks (14) kann, wie in den Figuren 1 und 3 dargestellt, an seiner Eintrittsöffnung (24) direkt in den Regenwasserkanal (10) bzw. in einen der Kontrollschächte (12) münden, oder, wie in Figur 2 dargestellt, in eine zum Regenwasserkanal (10) führende Rohrleitung (22) mündende, so daß es beispielsweise bei einer im Zuge einer Straßenverbreiterung erfolgenden Verlegung der Straßenabläufe (6) nicht unbedingt erforderlich ist, die Baugrube (2) bis zum Regenwasserkanal (10) auszuheben.

Die Verwendung eines biegsamen Schlauchstücks (14) als Abwasserleitung (8) erleichtert es, die Abwasserleitung (8) zwischen vorhandenen Hindernissen, beispielsweise zwischen entlang der Straße verlegten Gas- oder Fernwärmeleitungen (24) sowie Stromund Telefonkabeln (26) oder dergleichen hindurch oder um diese Hindernisse herum zu verlegen, ohne daß eine mehrmalige Richtungsänderung wie bei den bekannten Steinzeug- oder PVC-Rohren den Einbau einer Vielzahl abgeknickter oder gekrümmter Teilstücke erforderlich macht, wodurch zum einen der Arbeitsaufwand beim Verlegen und zum anderen die Anfälligkeit der Abwasserleitung (8) gegen Zerstörungen durch eindringendes Wurzelwerk verringert wird.

Das zwischen dem Straßenablauf (6) und dem Regenwasserkanal (10) bzw. dem Kontrollschacht (12) verlegte Schlauchstück (14) ist in Form von Meterware zusammengerollt oder auf Trommeln lieferbar und wird erst an der Baustelle in den zuvor durch Ausmessen ermittelten Längen abgetrennt. Das angelieferte Schlauchmaterial mit einem Nenndurchmesser von üblicherweise 150 mm kann sowohl aus vulkanisiertem Kautschuk als auch aus einem biegsamen Kunststoffmaterial bestehen und weist bevorzugt ein oder mehrere Gewebeeinlagen (26) auf, die zum einen die Reißfestigkeit erhöhen, und zum anderen zusammen mit einer entsprechend großen Wandstärke dazu beitragen, den Widerstand des Schlauchs gegen ein mögliches Abknicken oder Zusammenpressen durch vertikale oder seitliche Kräfte zu vergrößern. Andererseits darf jedoch die Festigkeit nicht zu groß sein, da sonst der minimale Krümmungsradius zu stark ansteigt und damit die Flexibilität beim Verlegen verringert wird.

Um in jedem Fall ein Zusammenpressen des Schlauchstücks (14) durch das darüber aufgeschüttete Erdreich zu verhindern, kann das Schlauchstück (14) auf seiner gesamten Länge oder auf einem Teil seiner Länge durch vorgefertigte Halbschalen aus Beton nach oben abgedeckt oder ganz oder teilweise in Fertigbeton eingebettet werden, wobei in diesem Fall das darüberliegende Erdreich erst nach einem Aushärten des Fertigbetons aufgefüllt wird. Dabei kann, wie in den Figuren 2 und 4 dargestellt, zuerst ein Schotterbett (32) auf der Sohle (60) der Baugrube (21) vorbereitet werden, dessen Gefälle im gesamten Bereich zwischen dem Straßenablauf (6) und dem Regenwasserkanal (10) bzw. der Einmündung in die Rohrleitung (22) ein vorgegebenes Mindestgefälle übersteigt. Auf das Schotterbett (32) kann dann ein Bett aus Fertigbeton (33) aufgebracht werden, in welches das Schlauchstück (14) vor dem Abbinden mit seiner Unterseite eingebettet wird. Je nach Konsistenz des Fertigbetons (33) kann unmittelbar anschließend oder nach einer gewissen Aushärtzeit weiterer Fertigbeton (33) auf das bereits teilweise eingebettete Schlauchstück (14) aufgebracht werden, der nach dem Aushärten vertikale und seitliche Druckkräft aufnimmt, so daß das vom Beton (33) umgebene Schlauchstück (14) nicht zusammegedrückt werden kann.

Eine Betonmantel mit vorgegebener, gleichmäßiger Wandstärke kann dabei auch dadurch erreicht werden, daß das Schlauchstück (14), wie in Figur 5 dargestellt, mit einer Umhüllung (30) aus einem dünnen, flexiblen und reißfesten Material, beispielsweise aus Sackleinwand oder aus einer stabilen Kunststoffolie umgeben wird, die vor dem Verlegen des Schlauchstücks (14) über dieses gezogen und nach dem Verlegen des umhüllten Schlauchstücks (14) auf einem Schotterbett (32) an ihrem unteren Ende verschlossen und von oben her mit Beton (33) gefüllt wird. Ein derartiger Betonmantel (27) bietet sich insbesondere dann an, wenn das Schlauchstück (14) ein verhältnismäßig großes Gefälle aufweist, so daß der am oberen Ende in die Umhüllung (30) eingefüllte Beton von selbst zwischen dieser und dem Schlauchstück (14) nach unten fließt.

Zur Verbindung des Schlauchstücks (14) mit der Austrittsöffnung (18) des Straßenablaufs (6) weist der Straßenablauf (6) bei dem in den Figuren 1 und 6 dargestellten Ausführungsbeispiel eine in die schräg nach unten geneigte Austrittsöffnung (18) eingesetzte Steckmuffe (34) auf, in die ein beispielsweise aus PVC bestehendes Paßstück (36) so eingesetzt wird, daß es einen nach außen über den Straßenablauf (6) überstehenden Anschlußstutzen (48) bildet. Das Paßstück (36) weist einen Außendurchmesser auf, der dem Innendurchmesser des Schlauchstücks (14) im wesentlichen entspricht, so daß dieses nach Auftragen einer Gleitmasse, beispielsweise aus Silikon, mit seinem oberen Ende (16) ein Stück weit über das Paßstück (36) geschoben und mit einer Schlauchklemme (38) oder Schlauchschelle auf diesem gesichert werden kann. Um den Sitz des Schlauchstücks (14) auf dem Paßstück (36) zu verbessern, kann dieses auch eine mit ringförmig umlaufenden Kerben versehene Umfangsfläche aufweisen.

Anstelle eines in eine Steckmuffe (34) eingesetzten Paßstücks (36) kann bereits bei der Herstellung des Straßenablaufs (6) ein die Austrittsöffnung (18) umschließender Anschlußstutzen (48) in den Schachtboden (39) oder in einen Ring des Straßenablaufschachtes (40) einbetoniert werden, mit welchem das obere Ende (16) des Schlauchstücks verbunden wird.

Bei dem in Figur 3 dargestelltem Ausführungsbeispiel weist der Schacht (40) des Straßenablaufs (6) einen nach außen überstehenden Schraubanschlußflansch (42) auf, an welchem nach dem Verlegen des Schlauchstücks (14) dessen oberes mit einem entsprechenden Schraubflansch (44) verbundenes Ende (16) lösbar befestigt wird.

Das untere Ende (20) des Schlauchstücks (14) mündet dort in einen Kontrollschacht (12), so daß zu Wartungs- oder Reinigungsarbeiten ein Zugang zum unteren Ende (20) des Schlauchstücks (14) möglich ist. Die Verbindung zwischen dem Schlauchstück (14) und dem Kontrollschacht (12) kann dabei, in Figur 3 dargestellt, dadurch erfolgen, daß das untere Ende (20) des Schlauchstücks (14) in einen schräg nach außen und oben über ein Ringsegment (46) des Kontrollschachtes (12) übergehenden Anschlußstutzen (48) eingeführt wird, dessen Innendurchmesser dem Außendurchmesser des Schlauchstücks (14) entspricht oder etwas größer als dessen Außendurchmesser ist. Ein evtl. verbleibender Ringspalt kann durch eine Gummidichtung oder durch Dichtungsmasse abgedichtet werden.

Bei einer Neuverlegung einer unmittelbar in einen Regenwasserkanal (10) einmündenden, durch ein Schlauchstück (14) gebildeten Abwasserleitung (8) kann der Regenwasserkanal (10) auf seiner Oberseite oder wie in Figur 7 dargestellt an seiner Schulter mit einer Diamant-Bohrkrone angebohrt werden, deren Durchmesser dem Innendurchmesser des Schlauchstücks (14) entspricht. Anschließend kann, wie dargestellt, ein vorgefertigter Anschlußstutzen (48) mit einer der konvexen Umfangsfläche (50) des Regenwasserkanals (10) entsprechenden Anlagefläche (52) so auf die Umfangsfläche (50) des Regenwasserkanals (10) aufgeklebt werden, daß die Längsachse der Bohrung (54) mit der Längsachse einer Aufnahmeöffnung (56) fluchtet, in die das untere Ende (20) des Schlauchstücks (14) eingeschoben wird, bis es mit seiner vorderen Stirnseite im Bereich der Bohrung (54) gegen die Umfangsfläche (50) anschlägt. Zum Verbinden des Schlauchstücks (14) mit dem Anschlußstutzen (48) sowie zur Abdichtung der Verbindung kann eine elastische Dichtungsmasse (58) in den Ringspalt zwischen der Aufnahmeöffnung (56) und dem Schlauchstück (14) eingefüllt werden. Eine über das Schlauchstück (14) gezogene schlauchförmige Umhüllung aus Sackleinwand (30) wurde dort gegenüber der Umfangsfläche des Anschlußstutzens (48) abgedichtet, bevor der Beton (33) vom oberen Ende (16) des Schlauchstücks her zwischen das Schlauchstück (14) und die Umhüllung (30) eingefüllt wurde.

## Patentansprüche

1. Verfahren zum Anschließen von Straßenabläufen (6) oder dergleichen an einen tiefergelegenen Regen- oder Abwasserkanal (10), wobei zwischen der Austrittsöffnung (18) des Straßenablaufs (6) oder dergleichen und einer Eintrittsöffnung (24) des Regen- oder Abwasserkanals (10) bzw. eines mit dem Regen- oder Abwasserkanal (10) verbundenen Kontrollschachtes (12) mindestens ein biegsames Schlauchstück (14) verlegt wird, **dadurch gekennzeichnet, daß** das Schlauchstück (14) im Erdreich auf eine Auflage aus Schotter, Sand oder dergleichen verlegt oder in ein Bett aus einem durch Abbinden oder Erkalten erhärtenden Materials eingebettet wird und das biegsame Schlauchstück (14) in Form von Meterware zusammengerollt oder auf Trommeln geliefert ist und erst an der Baustelle in den zuvor durch Ausmessen ermittelten Längen abgetrennt wird.

2. Verfahren nach Anspruch 1, **dadurch gekennzeichnet, daß** eine zwischen einer Austrittsöffnung (18) des Straßenablaufs (6) und einer Eintrittsöffnung (24) des Regen- oder Abwasserkanals (10) bzw. eines mit dem Regen- oder Abwasserkanal (10) verbundenen Kontrollschachtes (12) angeordnete Abwasserleitung (8) unabhängig von einer vorgegebenen Leitungsführung einstückig verlegt wird.

3. Verfahren nach Anspruch 1 oder 2, **dadurch gekennzeichnet, daß** ein einziges ununterbrochenes Schlauchstück (14) zwischen dem Straßenablauf (6) und dem Regen- oder Abwasserkanal (10) bzw. den Kontrollschacht (12) verlegt wird.

4. Verfahren nach einem der Ansprüche 1 bis 3, **dadurch gekennzeichnet, daß** das Schlauchstück (14) vor dem Verlegen in erforderlicher Länge von einem längeren Schlauchstück abgetrennt wird.

5. Verfahren nach einem der Ansprüche 1 bis 4, **dadurch gekennzeichnet, daß** das Schlauchstück (14) einseitig an seinem unteren Ende (20) mit dem Regen- oder Abwasserkanal (10) bzw. dem Kontrollschacht (12) verbunden und so zum Straßenablauf (6) hin verlegt wird, daß es an jeder Stelle ein Gefälle aufweist.

6. Verfahren nach einem der Ansprüche 1 bis 5, **dadurch gekennzeichnet, daß** das Schlauchstück (14) um Hindernisse wie Kabel (26) oder Leitungen (24) herumgeführt wird.

7. Verfahren nach einem der Ansprüche 1 bis 6, **dadurch gekennzeichnet, daß** das Schlauchstück (14) an seinem unteren Ende (20) mit einem in den Regen- oder Abwasserkanal (10) bzw. in den Kontrollschacht (12) mündenden und mit diesem verbundenen Anschlußstutzen (48) verbunden wird.

8. Verfahren nach einem der Absprüche 1 bis 7, **dadurch gekennzeichnet, daß** das Schlauchstück (14) an seinem oberen Ende (16) mit einem an der Austrittsöffnung (18) des Straßenablaufs (6) angeordneten Anschlußstutzen (48) verbunden wird.

9. Verfahren nach Anspruch 8, **dadurch gekennzeichnet, daß** das Schlauchstück (14) mit seinem Ende (16) über den nach außen über den Straßenablauf (6), den Regen- oder Abwasserkanal (10) bzw. den Kontrollschacht (12) überstehenden Anschlußstutzen (48) geschoben und unverschiebbar am Anschlußstutzen (48) befestigt wird.

10. Verfahren nach Anspruch 8 oder 9, **dadurch gekennzeichnet, daß** das Schlauchstück (14) mit einer Schlauchschelle (38) am Anschlußstutzen (48) befestigt wird.

11. Verfahren nach einem der Ansprüche 1 bis 10, **dadurch gekennzeichnet, daß** an mindestens einem der Enden (16,20) des Schlauchstücks (14) ein Anschlußflansch (44) befestigt wird.

12. Verfahren nach Anspruch 11, **dadurch gekennzeichnet, daß** der mit dem Schlauchstück (14) verbundene Anschlußflansch (44) mit einem am Straßenablauf (6) und/oder am Regen- oder Abwasserkanal (10) bzw. am Kontrollschacht (12) angeordneten Flansch (42) verbunden wird.

13. Verfahren nach einem der Ansprüche 1 bis 12, **dadurch gekennzeichnet, daß** an mindestens einem der Enden (16,20) des Schlauchstücks (14) ein Kupplungselement befestigt wird.

14. Verfahren nach Anspruch 13, **dadurch gekennzeichnet, daß** das mit dem Schlauchstück (14) verbundene Kupplungselement mit einem am Straßenablauf (6) und/oder am Regen- oder Abwasserkanal (10) angeordneten Kupplungselement gekoppelt wird.

15. Verfahren nach einem der Ansprüche 1 bis 14, **dadurch gekennzeichnet, daß** das untere Ende (20) des Schlauchstücks (14) in eine in den Regen- oder Abwasserkanal (10) bzw. den Kontrollschacht (12) mündende Rohrleitung (22) eingeführt wird.

16. Verfahren nach Anspruch 15, **dadurch gekennzeichnet, daß** das Schlauchstück (14) im Inneren der Rohrleitung (22) bis in die Nähe der Mündung der Rohrleitung (22) in den Regen- oder Abwasserkanal (10) bzw. den Kontrollschacht (12) geschoben wird.

17. Verfahren nach Anspruch 15 oder 16, **dadurch gekennzeichnet, daß** das Schlauchstück (14) gegenüber der Rohrleitung (22) abgedichtet wird.

18. Verfahren nach einem der Ansprüche 1 bis 17, **dadurch gekennzeichnet, daß** der Schlauch (14) nach oben zu mit einer Ummantelung aus Schotter, Sand oder dergleichen versehen wird.

19. Verfahren nach einem der Ansprüche 1 bis 17, **dadurch gekennzeichnet, daß** das Schlauchstück (14) mindestens auf einem Teil seiner Länge in ein Bett aus Beton (33) eingebettet wird.

20. Verfahren nach einem der Ansprüche 1 bis 19, **dadurch gekennzeichnet, daß** das Schlauchstück (14) vor dem Erhärten des Materials (30) auf dieses aufgelegt und zum Teil darin eingebettet wird.

21. Verfahren nach Anspruch 20, **dadurch gekennzeichnet, daß** anschließend weiteres Material (30) auf das teilweise eingebettete Schlauchstück (14) geschüttet wird.

22. Verfahren nach einem der Ansprüche 1 bis 21, **dadurch gekennzeichnet, daß** das Material (30) in eine das Schlauchstück (14) umgebende Umhüllung (30) eingefüllt wird, deren Innenquerschnitt größer als der Außenquerschnitt des Schlauchstücks (14) ist.

23. Verfahren nach Anspruch 22, **dadurch gekennzeichnet, daß** die Umhüllung (30) an ihrem unteren Ende gegenüber dem Schlauchstück (14), einem Anschlußstutzen (48), einem Anschlußflansch (42) oder einem Kupplungselement abgedichtet wird.

24. Verfahren nach Anspruch 22 oder 23, **dadurch gekennzeichnet, daß** das Material (30) in dickflüssiger oder pastöser Form am oberen Ende der Umhüllung (30) eingefüllt wird.

25. Vorrichtung zum Ableiten von Regen- oder Abwasser mit einem mit einer Austrittsöffnung (18) versehenen Straßenablauf (6) oder dergleichen, einem mit einer Eintrittsöffnung (24) versehenen tiefergelegenen Regen- oder Abwasserkanal (10) bzw. einem mit dem Regenoder Abwasserkanal (10) verbundenen Kontrollschacht (12) und einer zwischen der Austrittsöffnung (18) und der Eintrittsöffnung (24) verlegten Abwasserleitung (8), wobei die Abwasserleitung (8) mindestens ein biegsames Schlauchstück (14) umfaßt, **dadurch gekennzeichnet, daß** das Schlauchstück (14) im Erdreich auf einer Auflage aus Schotter, Sand oder dergleichen verlegt oder in ein Bett aus einem durch Abbinden oder Erkalten erhärtenden Material gebettet ist, und das biegsame Schlauchstück (14) aus einem mit mindestens einer Gewebeeinlage (26) versehenen elastischen Material besteht.

26. Vorrichtung nach Anspruch 25, **dadurch gekennzeichnet, daß** die Abwasserleitung (8) unabhängig von einer vorgegebenene Leitungsführung einstückig verlegbar ist.

27. Vorrichtung nach Anspruch 25 oder 26, **dadurch gekennzeichnet, daß** sich das Schlauchstück (14) von einer Auslaßöffnung (18) des Straßenablaufs (6) im wesentlichen bis zu einer Eintrittsöffnung (24) des Regen- oder Abwasserkanals (10) erstreckt.

28. Vorrichtung nach einem der Ansprüche 25 bis 27, **dadurch gekennzeichnet, daß** das Schlauchstück (14) einteilig ausgebildet ist.

29. Vorrichtung nach einem der Ansprüche 25 bis 28, **dadurch gekennzeichnet, daß** sich das Schlauchstück (14) von einer Auslaßöffnung (18) des Straßenablaufs (6) mindestens bis zu einer oberen Einlaßöffnung einer mit ihrem unteren Ende in den Regen- oder Abwasserkanal (10) mündenden Rohrleitung (22) erstreckt.

30. Vorrichtung nach Anspruch 29, **dadurch gekennzeichnet, daß** sich das Schlauchstück (14) mit seinem unteren Ende (20) in die Rohrleitung (22) hinein erstreckt.

31. Vorrichtung nach Anspruch 29 oder 30, **dadurch gekennzeichnet, daß** sich das Schlauchstück (14) im Inneren der Rohrleitung (22) bis in die Nähe von deren Einmündung in den Regen- oder Abwasserkanal (10) bzw. den Kontrollschacht (12) erstreckt.

32. Vorrichtung nach einem der Ansprüche 29 bis 31, **dadurch gekennzeichnet, daß** das Schlauchstück (14) gegenüber der Rohrleitung (22) abgedichtet ist.

33. Vorrichtung nach einem der Ansprüche 25 bis 32, **gekennzeichnet durch** einen an der Austrittsöffnung (18) des Straßenablaufs (6) angeordneten Anschlußstutzen (48).

34. Vorrichtung nach einem der Ansprüche 25 bis 33, **gekennzeichnet durch** einen an der Eintrittsöffnung (24) des Regenoder Abwasserkanals (10) bzw. des Kontrollschachtes (12) angeordneten Anschlußstutzen (48).

35. Vorrichtung nach Anspruch 33 oder 34, **dadurch gekennzeichnet, daß** der Anschlußstutzen (48) nach außen über den Straßenablauf (6) und/oder den Regen- oder Abwasserkanal (10) bzw. den Kontrollschacht (12) übersteht.

36. Vorrichtung nach einem der Ansprüche 33 bis 35, **dadurch gekennzeichnet, daß** das Schlauchstück (14) unverschiebbar mit dem Anschlußstutzen (48) verbunden ist.

37. Vorrichtung nach einem der Ansprüche 33 bis 36, **dadurch gekennzeichnet, daß** das Schlauchstück (14) über den Anschlußstutzen (48) geschoben ist.

38. Vorrichtung nach einem der Ansprüche 33 bis 37, **dadurch gekennzeichnet, daß** das Schlauchstück (14) mit einer Schlauchklemme (38) am Anschlußstutzen (48) befestigt ist.

39. Vorrichtung nach einem der Ansprüche 25 bis 38, **gekennzeichnet durch** einen an mindestens einem der Enden (16,20) des Schlauchstücks (14) angeordneten Anschlußflansch (44), der an mindestens einem mit dem Straßenablauf (6) und/oder dem Regenoder Abwasserkanal (10) bzw. dem Kontrollschacht (12) verbundenen Flansch (42) vorzugsweise lösbar befestigt ist.

40. Vorrichtung nach einem der Ansprüche 25 bis 38, **gekennzeichnet durch** ein an mindestens einem der Enden (16,20) des Schlauchstücks (14) angeordnetes Kupplungselement, das mit mindestens einem mit dem Straßenablauf (6) und/oder dem Regenoder Abwasserkanal (10) bzw. dem Kontrollschacht (12) verbundenen Kupplungselement zusammenwirkt.

41. Vorrichtung nach einem der Ansprüch 25 bis 40, **gekennzeichnet durch** eine an mindestens einem Ende des Schlauchstücks (14) angeordnete, über ein Ende des Schlauchstücks (14) einerseits und über einen Anschlußstutzen (48) oder ein Verbindungsstück andererseits geschobene Manschette.

42. Vorrichtung nach einem der Ansprüche 25 bis 41, **gekennzeichnet durch** eine das Schlauchstück (14) mindestens teilweise überdeckende Ummantelung (27) aus Schotter, Sand, Beton (33) oder dergleichen.

43. Vorrichtung nach einem der Ansprüche 25 bis 42, **dadurch gekennzeichnet, daß** das Schlauchstück (14) vollständig in ein durch Abbinden oder Erkalten erhärtendes Material, vorzugsweise Beton (33) eingebettet ist.

44. Vorrichtung nach einem der Ansprüche 25 bis 41, **gekennzeichnet durch** eine das Schlauchstück (14) mindestens auf einem Teil seiner Länge umgebende Umhüllung (30), wobei das erhärtete Material (30) zwischen deren Innenseite und einer äußeren Umfangsfläche des Schlauchstücks (14) angeordnet ist.

45. Vorrichtung nach Anspruch 44, **dadurch gekennzeichnet, daß** die Umhüllung (30) aus einem dünnen flexiblen und reißfesten Material, beispielsweise aus Sackleinwand, einer stabilen Kunststoffolie oder dergleichen besteht.

## Claims

1. Method of connecting road gullies (6) or the like to a lower-lying rain sewer or drain (10), at least one flexible tube section (14) being laid between the outlet (18) of the road gully (6) or the like and an inlet (24) of the rain sewer or drain (10) or of a monitoring shaft (12) connected to the rain sewer or drain (10), **characterized in that** the tube section (14) is laid in the earth on a base comprising gravel, sand or the like or is embedded into a bed comprising a material hardening by setting or cooling and the flexible tube section (14) is supplied rolled up in the form of piece goods or on drums and only at the construction site is cut into the lengths calculated previously by surveying.

2. Method according to claim 1, **characterized in that** a wastewater pipe (8) is laid in one piece between an outlet (18) of the road gully (6) and an inlet (24) of the rain sewer or drain (10) or of a monitoring shaft (12) connected to the rain sewer or drain (10), independent of a predefined pipeline direction.

3. Method according to claim 1 or 2, **characterized in that** a single continuous tube section (14) is laid between the road gully (6) and the rain sewer or drain (10) or the monitoring shaft (12).

4. Method according to one of claims 1 to 3, **characterized in that** the required length of tube section (14) is cut from a longer tube section prior to laying.

5. Method according to one of claims 1 to 4, **characterized in that** the tube section (14) is connected on one side at its lower end (20) to the rain sewer or drain (10) or to the monitoring shaft (12) and laid relative to the road gully such that it displays a gradient at every point.

6. Method according to one of claims 1 to 5, **characterized in that** the tube section (14) is diverted round obstacles such as cables (26) or pipes (24).

7. Method according to one of claims 1 to 6, **characterized in that** the tube section (14) is connected at its lower end (20) to a branch piece (48) opening into the rain sewer or drain (10) or into the monitoring shaft (12) and connected thereto.

8. Method according to one of claims 1 to 7, **characterized in that** the tube section (14) is connected at its upper end (16) to a branch piece (48) positioned at the outlet (18) of the road gully (6).

9. Method according to claim 8, **characterized in that** the tube section (14) is pushed with its end (16) over the branch piece (48) projecting outwards over the road gully (6), the rain sewer or drain (10) or the monitoring shaft (12) and is secured in non-displaceable manner to the branch piece (48).

10. Method according to claim 8 or 9, **characterized in that** the tube section (14) is secured to the connection point (48) by a tube clamp (38).

11. Method according to one of claims 1 to 10, **characterized in that** a connection flange (44) is secured at at least one of the ends (16, 20) of the tube section (14).

12. Method according to claim 11, **characterized in that** the connection flange (44) connected to the tube section (14) is connected to a flange (42) positioned at the road gully (6) and/or at the rain sewer or drain (10) or at the monitoring shaft (12).

13. Method according to one of claims 1 to 12, **characterized in that** a coupling element is secured to at least one of the ends (16, 20) of the tube section (14).

14. Method according to claim 13, **characterized in that** the coupling element connected to the tube section (14) is connected to a coupling element positioned at the road gully (6) and/or at the rain sewer or drain (10).

15. Method according to one of claims 1 to 14, **characterized in that** the lower end (20) of the tube section (14) is introduced into a pipeline (22) opening into the rain sewer or drain (10) or the monitoring shaft (12).

16. Method according to claim 15, **characterized in that** the tube section (14) is pushed inside the pipeline (22) up to the proximity of the point where the pipeline (22) discharges into the rain sewer or drain (10) or the monitoring shaft (12).

17. Method according to claim 15 or 16, **characterized in that** the tube section (14) is sealed off from the pipeline (22).

18. Method according to one of claims 1 to 17, **characterized in that** the tube (14) is provided towards the top with a casing comprising gravel, sand or the like.

19. Method according to one of claims 1 to 17, **characterized in that** the tube section (14) is embedded over at least part of its length into a bed comprising concrete (33).

20. Method according to one of claims 1 to 19, **characterized in that**, before the hardening of the material (30), the tube section (14) is laid onto the latter and is partially embedded therein.

21. Method according to claim 20, **characterized in that** further material (30) is then poured onto the partially embedded tube section (14).

22. Method according to one of claims 1 to 21, **characterized in that** the material (30) is poured into a casing (30), surrounding the tube section (14), the internal cross-section of which is greater than the external cross-section of the tube section (14).

23. Method according to claim 22, **characterized in that** the casing (30) is sealed off at its lower end from the tube section (14), a branch piece (48), a connection flange (42) or a coupling element.

24. Method according to claim 22 to 23, **characterized in that** the material (30) is poured in viscous or pasty form at the upper end of the casing (30).

25. Device for diverting rain or waste water with a road gully (6) or the like provided with an outlet (18), a lower-lying rain sewer or drain (10) provided with an inlet (24) or a monitoring shaft (12) connected to the rain sewer or drain (10) and a wastewater pipe (8) laid between the outlet (18) and the inlet (24), the wastewater pipe (8) comprising at least one flexible tube section (14), **characterized in that** the tube section (14) is laid in the earth on a base comprising gravel, sand or the like or is embedded in a bed comprising a material hardened by setting or cooling, and the flexible tube section (14) consists of an elastic material provided with at least one fabric insert (26).

26. Device according to claim 25, **characterized in that** the wastewater pipe (8) can be laid in one piece independent of a predefined pipeline direction.

27. Device according to claim 25 or 26, **characterized in that** the tube section (14) extends from an outlet (18) of the road gully (6) essentially up to an inlet (24) of the rain sewer or drain (10).

28. Device according to one of claims 25 to 27, **characterized in that** the tube section (14) is developed in one piece.

29. Device according to one of claims 25 to 28, **characterized in that** the tube section (14) extends from an outlet (18) of the road gully (6) at least up to an upper inlet of a pipeline (22) opening with its lower end into the rain sewer or drain (10).

30. Device according to claim 29, **characterized in that** the tube section (14) extends with its lower end (20) into the pipeline (22).

31. Device according to claim 29 or 30, **characterized in that** the tube section (14) extends inside the pipeline (22) up to the proximity of the point where it discharges into the rain sewer or drain (10) or the monitoring shaft (12).

32. Device according to one of claims 29 to 31, **characterized in that** the tube section (14) is sealed off from the pipeline (22).

33. Device according to one of claims 25 to 32, **characterized by** a branch piece (48) positioned at the outlet (18) of the road gully (6).

34. Device according to one of claims 25 to 33, **characterized by** a branch piece (48) positioned at the inlet (24) of the rain sewer or drain (10) or of the monitoring shaft (12).

35. Device according to claim 33 or 34, **characterized in that** the branch piece (48) projects outwards over the road gully (6) and/or the rain sewer or drain (10) or the monitoring shaft (12).

36. Device according to one of claims 33 to 35, **characterized in that** the tube section (14) is connected in non-displaceable manner to the branch piece (48).

37. Device according to one of claims 33 to 36, **characterized in that** the tube section (14) is pushed over the branch piece (48).

38. Device according to one of claims 33 to 37, **characterized in that** the tube section (14) is secured to the branch piece (48) by a tube clamp (38).

39. Device according to one of claims 25 to 38, **characterized by** a connection flange (44), positioned at at least one of the ends (16, 20) of the tube section (14), which is preferably secured in detachable manner to at least one flange (42) connected to the road gully (6) and/or to the rain sewer or drain (10) or to the monitoring shaft (12).

40. Device according to one of claims 25 to 38, **characterized by** a coupling element, positioned at at least one of the ends (16, 20) of the tube section (14), which cooperates with at least one coupling element connected to the road gully (6) and/or to the rain sewer or drain (10) or to the monitoring shaft (12).

41. Device according to one of claims 25 to 40, **characterized by** a collar positioned at at least one end of the tube section (14), pushed on one side over one end of the tube section (14) and on the other side over a branch piece (48) or a connection piece.

42. Device according to one of claims 25 to 41, **characterized by** a jacket (27) comprising gravel, sand, concrete (33) or the like, at least partially covering the tube section (14).

43. Device according to one of claims 25 to 42, **characterized in that** the tube section (14) is completely embedded in a material, preferably concrete (33), hardening by setting or cooling.

44. Device according to one of claims 25 to 41, **characterized by** a casing (30) surrounding the tube section (14) over at least one part of its length, the hardened material (30) being positioned between its inside and an external circumferential area of the tube section (14).

45. Device according to claim 44, **characterized in that** the casing (30) consists of a thin flexible and tear-resistant material, for example of sackcloth, a stable plastic film or the like.

## Revendications

1. Procédé de raccordement de bouches d'égout (6) ou similaires à une canalisation d'eaux pluviales ou d'eaux usées (10) située plus bas, au moins un tronçon de canalisation (14) flexible étant posé entre l'orifice de sortie (18) de la bouche d'égout (6) ou similaire et un orifice d'entrée (24) de la canalisation d'eaux pluviales ou d'eaux usées (10), voire d'un regard de visite (12) relié à la canalisation d'eaux pluviales ou d'eaux usées (10), **caractérisé en ce que** le tronçon de canalisation (14) flexible, dans le sol, est posé sur une couche de cailloux, de sable ou similaire ou est noyé dans un lit de matériau durcissant par prise ou par refroidissement, et **en ce que** le tronçon de canalisation (14) flexible est roulé sous la forme de produit au mètre ou est fourni sur des tourets et est coupé sur le chantier à la longueur nécessaire déterminée par mesurage.

2. Procédé selon la revendication 1, **caractérisé en ce qu'**une canalisation d'eaux usées (8) disposée entre un orifice de sortie (18) de la bouche d'égout (6) et un orifice d'entrée (24) de la canalisation d'eaux pluviales ou d'eaux usées (10), voire d'un regard de visite (12) relié à la canalisation d'eaux pluviales ou d'eaux usées (10), est posée d'une pièce indépendamment de tout tracé de canalisation prédéterminé.

3. Procédé selon la revendication 1 ou 2, **caractérisé en ce qu'**un tronçon de canalisation (14) flexible continu unique est posé entre la bouche d'égout (6) et la canalisation d'eaux pluviales ou d'eaux usées (10), voire le regard de visite (12).

4. Procédé selon une des revendications 1 à 3, **caractérisé en ce que** le tronçon de canalisation (14) flexible est coupé à la longueur nécessaire dans un tronçon de canalisation de plus grande longueur, avant la pose.

5. Procédé selon une des revendications 1 à 4, **caractérisé en ce que** le tronçon de canalisation (14) flexible est relié d'un côté, à son extrémité inférieure (20), à la canalisation d'eaux pluviales ou d'eaux usées (10), voire au regard de visite (12), et est posé jusqu'à la bouche d'égout (6) de manière à ce qu'il présente en tout point une pente.

6. Procédé selon une des revendications 1 à 5, **caractérisé en ce que** le tronçon de canalisation (14) flexible contourne des obstacles, tels que des câbles (26) ou des conduites (24).

7. Procédé selon une des revendications 1 à 6, **caractérisé en ce que** le tronçon de canalisation (14) flexible, à son extrémité inférieure (20), est relié à un manchon de raccordement (48) qui débouche dans la canalisation d'eaux pluviales ou d'eaux usées (10), voire dans le regard de visite (12), et est lié à celle-ci ou à celui-ci.

8. Procédé selon une des revendications 1 à 4, **caractérisé en ce que** le tronçon de canalisation (14) flexible, à son extrémité supérieure (16), est relié à un manchon de raccordement (48) monté sur l'orifice de sortie (18) de la bouche d'égout (6).

9. Procédé selon la revendication 8, **caractérisé en ce que** le tronçon de canalisation (14) flexible, avec son extrémité (16), est emmanché sur le manchon de raccordement (48) faisant saillie vers l'extérieur par rapport à la bouche d'égout (6), à la canalisation d'eaux pluviales ou d'eaux usées (10), voire au regard de visite (12), et est fixé sans possibilité de glissement audit manchon de raccordement (48).

10. Procédé selon la revendication 8 ou 9, **caractérisé en ce que** le tronçon de canalisation (14) flexible est fixé au manchon de raccordement (48) au moyen d'un collier (38).

11. Procédé selon une des revendications 1 à 10, **caractérisé en ce qu'**à au moins une des extrémités (16, 20) du tronçon de canalisation (14) flexible est fixée une bride de raccordement (44).

12. Procédé selon la revendication 11, **caractérisé en ce que** la bride de raccordement (44), liée au tronçon de canalisation (14) flexible, est reliée à une bride (42) prévue sur la bouche d'égout (6), la canalisation d'eaux pluviales ou d'eaux usées (10), voire le regard de visite (12).

13. Procédé selon une des revendications 1 à 12, **caractérisé en ce qu'**à au moins une des extrémités (16, 20) du tronçon de canalisation (14) flexible est fixée un élément de couplage.

14. Procédé selon la revendication 13, **caractérisé en ce que** l'élément de couplage lié au tronçon de canalisation (14) flexible est couplé à un élément de couplage prévu sur la bouche d'égout (6) et/ou la canalisation d'eaux pluviales ou d'eaux usées (10).

15. Procédé selon une des revendications 1 à 14, **caractérisé en ce que** l'extrémité (20) inférieure du tronçon de canalisation (14) flexible est engagée dans une conduite (22), qui débouche dans la canalisation d'eaux pluviales ou d'eaux usées (10), voire dans le regard de visite (12).

16. Procédé selon la revendication 15, la bouche d'égout (6), **caractérisé en ce que** le tronçon de canalisation (14) flexible est enfilé à l'intérieur de la conduite (22) jusque dans le voisinage du débouché de ladite conduite (22) dans la canalisation d'eaux pluviales ou d'eaux usées (10), voire dans le regard de visite (12).

17. Procédé selon la revendication 15 ou 16, la bouche d'égout (6), **caractérisé en ce que** le tronçon de canalisation (14) flexible est étanché vis-à-vis de la conduite (22).

18. Procédé selon une des revendications 1 à 17, **caractérisé en ce que** le tronçon de canalisation (14) flexible, vers le haut, est pourvu d'un enrobage de cailloux, de sable ou similaire.

19. Procédé selon une des revendications 1 à 17, **caractérisé en ce que** le tronçon de canalisation (14) flexible, au moins sur une partie de sa longueur, est noyé dans un lit de béton (33).

20. Procédé selon une des revendications 1 à 19, **caractérisé en ce que** le tronçon de canalisation (14) flexible, avant durcissement du matériau (30), est posé sur celui-ci et partiellement noyé dans celui-ci.

21. Procédé selon la revendication 20, **caractérisé en ce qu'**ensuite on verse du matériau (30) supplémentaire sur le tronçon de canalisation (14) flexible partiellement noyé.

22. Procédé selon une des revendications 1 à 21, **caractérisé en ce que** le matériau (30) est versé dans une enveloppe (30) entourant le tronçon de canalisation (14) flexible, dont la section intérieure est supérieure à la section extérieure du tronçon de canalisation (14).

23. Procédé selon la revendication 22, **caractérisé en ce que** l'enveloppe (30), à son extrémité inférieure, est étanchée vis-à-vis du tronçon de canalisation (14) flexible, d'un manchon de raccordement (48), d'une bride de raccordement (42) ou d'un élément de couplage.

24. Procédé selon la revendication 22 ou 23, **caractérisé en ce que** le matériau est introduit sous une forme visqueuse ou pâteuse à l'extrémité supérieure de l'enveloppe (30).

25. Dispositif pour l'évacuation d'eaux pluviales ou d'eaux usées comprenant une bouche d'égout (6) ou similaire pourvue d'un orifice de sortie (18), une canalisation d'eaux pluviales ou d'eaux usées (10) située plus bas et pourvue d'un orifice d'entrée (24), voire un regard de visite (12) relié à la canalisation d'eaux pluviales ou d'eaux usées (10), et une canalisation d'eaux usées (8) posée entre l'orifice de sortie (18) et l'orifice d'entrée (24), la canalisation d'eaux usées (8) comprenant au moins un tronçon de canalisation (14) flexible, **caractérisé en ce que** le tronçon de canalisation (14) flexible, dans le sol, est posé sur une couche de cailloux, de sable ou similaire ou est noyé dans un lit de matériau durcissant par prise ou par refroidissement, et **en ce que** le tronçon de canalisation (14) flexible est formé d'un matériau élastique, pourvu d'au moins une couche textile intermédiaire.

26. Dispositif selon la revendication 25, **caractérisé en ce que** la canalisation d'eaux usées (8) peut être posée d'une pièce, indépendamment de tout tracé de canalisation prédéterminé.

27. Dispositif selon la revendication 25 ou 26, **caractérisé en ce que** le tronçon de canalisation (14) flexible s'étend à partir d'un orifice de sortie (18) de la bouche d'égout (6), essentiellement jusqu'à un orifice d'entrée (24) de la canalisation d'eaux pluviales ou d'eaux usées (10).

28. Dispositif selon une des revendications 25 à 27, **caractérisé en ce que** le tronçon de canalisation (14) flexible est réalisé d'une pièce.

29. Dispositif selon une des revendications 25 à 28, **caractérisé en ce que** le tronçon de canalisation (14) flexible s'étend à partir d'un orifice de sortie (18) de la bouche d'égout (6), au moins jusqu'à un orifice d'entrée supérieur d'une conduite (22), dont l'extrémité inférieure débouche dans la canalisation d'eaux pluviales ou d'eaux usées (10).

30. Dispositif selon la revendication 29, **caractérisé en ce que** le tronçon de canalisation (14) flexible s'étend avec extrémité inférieure (20) jusque dans la conduite (22).

31. Dispositif selon la revendication 29 ou 30, **caractérisé en ce que** le tronçon de canalisation (14) flexible s'étend à l'intérieur de la conduite (22), jusque dans le voisinage du débouché de celle-ci dans la canalisation d'eaux pluviales ou d'eaux usées (10), voire dans le regard de visite (12).

32. Dispositif selon une des revendications 29 à 31, **caractérisé en ce que** le tronçon de canalisation (14) flexible est étanché vis-à-vis de la conduite (22).

33. Dispositif selon une des revendications 25 à 32, **caractérisé par** un manchon de raccordement (48) disposé sur l'orifice de sortie (18) de la bouche d'égout (6).

34. Dispositif selon une des revendications 25 à 33, **caractérisé par** un manchon de raccordement (48) disposé sur l'orifice d'entrée (24) de la canalisation d'eaux pluviales ou d'eaux usées (10), voire du regard de visite (12).

35. Dispositif selon la revendication 33 ou 34, **caractérisé en ce que** le manchon de raccordement (48) fait saillie vers l'extérieur par rapport à la bouche d'égout (6) et/ou à la canalisation d'eaux pluviales ou d'eaux usées (10), voire par rapport au regard de visite (12).

36. Dispositif selon une des revendications 33 à 35, **caractérisé en ce que** le tronçon de canalisation (14) flexible est lié sans possibilité de glissement au manchon de raccordement (48).

37. Dispositif selon une des revendications 33 à 36, **caractérisé en ce que** le tronçon de canalisation (14) flexible est emmanché sur le manchon de raccordement (48).

38. Dispositif selon une des revendications 33 à 37, **caractérisé en ce que** le tronçon de canalisation (14) flexible est fixé au manchon de raccordement (48) à l'aide d'un collier (38).

39. Dispositif selon une des revendications 25 à 38, **caractérisé par** une bride de raccordement (44) fixée à au moins une des extrémités (16, 20) du tronçon de canalisation (14) flexible, laquelle bride de raccordement (44) est fixée, de préférence de manière démontable, à au moins une bride (42) liée à la bouche d'égout (6), et/ou à la canalisation d'eaux pluviales ou d'eaux usées (10), voire au regard de visite (12).

40. Dispositif selon une des revendications 25 à 38, **caractérisé par** un élément de couplage disposé à au moins une des extrémités (16, 20) du tronçon de canalisation (14) flexible, l'élément de couplage lié au tronçon de canalisation (14) flexible coopérant avec au moins un élément de couplage lié à la bouche d'égout (6), et/ou à la canalisation d'eaux pluviales ou d'eaux usées (10), voire au regard de visite (12).

41. Dispositif selon une des revendications 25 à 40, **caractérisé par** une manchette disposée à au moins une extrémité du tronçon de canalisation (14) flexible, qui est enfilée d'un côté, sur une extrémité du tronçon de canalisation (14) flexible, et de l'autre, sur un manchon de raccordement (48) ou une pièce de liaison.

42. Dispositif selon une des revendications 25 à 41, **caractérisé par** un enrobage (27) de cailloux, de sable, de béton (33) ou similaire qui recouvre au moins partiellement le tronçon de canalisation (14) flexible.

43. Dispositif selon une des revendications 25 à 42, **caractérisé en ce que** le tronçon de canalisation (14) flexible est entièrement noyé dans un matériau durcissant par prise ou par refroidissement, de préférence dans du béton (33)

44. Dispositif selon une des revendications 25 à 41, **caractérisé par** une enveloppe (30) qui entoure le tronçon de canalisation (14) flexible au moins sur une partie de sa longueur, le matériau (30) durci étant disposé entre la surface intérieure de l'enveloppe et une surface périphérique extérieure du tronçon de canalisation (14) flexible.

45. Dispositif selon la revendication 44, **caractérisé en ce que** l'enveloppe (30) est réalisée en un matériau souple fin, résistant à la déchirure, par exemple en toile à sac, en un film de matière plastique stable ou similaire.
